# EUROPÄISCHE PATENTSCHRIFT

(11) **EP 0 162 943 B1**
(45) Veröffentlichungstag und Bekanntmachung des Hinweises auf die Patenterteilung: **19.11.1987**
(21) Anmeldenummer: 84106270.6
(22) Anmeldetag: 01.06.1984
(51) Int. Cl.: G08G 1/09

(54) **Integrierte Schaltung zur Decodierung von Verkehrsfunk-Durchsagekennsignalen**
Integrated circuit for decoding traffic radio announcement identification signals
Circuit intégré pour décoder le signal d'identification des communiqués pour le trafic radio

(43) Veröffentlichungstag der Anmeldung: 04.12.1985
(73) Patentinhaber: Deutsche ITT Industries GmbH, 79108 Freiburg (DE)
(72) Erfinder: Pfeifer, Heinrich, Dipl.-Ing., D-7809 Denzlingen (DE)
(74) Vertreter: Morstadt, Volker, Dipl.-Ing.

## Beschreibung

Die Erfindung betrifft eine integrierte Schaltung zur Decodierung von Verkehrsfunk-Durchsagekennsignalen, deren Frequenz, die Durchsagefrequenz, die Information für eine Verkehrsdurchsage ist und die in Form eines damit amplitudenmodulierten Trägersignals in einem empfangenen und mit einem üblichen Rundfunkempfänger bereits demodulierten Rundfunksignal enthalten sind, vgl. den Oberbegriff des Anspruchs 1.

In der Zeitschrift "Funkschau", 1974, Seiten 535 bis 538, ist das seinerzeit in Deutschland eingeführte und inzwischen in weiteren Ländern verwendete System zur Übermittlung von Verkehrsdurchsagen an Rundfunkhörer beschrieben, wobei unter anderem eine sogenannte Durchsagekennung während einer Verkehrsdurchsage gesendet wird. Zusätzlich hierzu werden auch noch Bereichskennsignale gesendet. Die Kennsignale sind recht niederfrequent und mittels Amplitudenmodulation dem Trägersignal, das beim bekannten System eine Frequenz von 57 kHz hat, aufmoduliert und werden durch ganzzahlige Frequenzteilung aus dem Trägersignal abgeleitet.

Wie der Zeitschrift «Rundfunktechnische Mitteilungen», 1974, Seiten 193 bis 202, worin dieses Verkehrsfunksystem ebenfalls ausführlich beschrieben ist, entnommen werden kann, wurden die Systemparameter seinerzeit so gewählt, dass die für den Verkehrsfunk erforderlichen empfängerseitigen Decoderschaltungen mit den üblichen, analoge Signale verarbeitenden Empfängerschaltungen kompatibel sind und insbesondere keine gegenseitige Störung auftritt. Die bisher üblichen Decoderschaltungen sind daher ebenfalls Analogschaltungen.

Demgegenüber ist es Aufgabe der im Patentanspruch gekennzeichneten Erfindung, eine integrierte Schaltung zur Decodierung von Verkehrsfunk-Durchsagekennsignalen anzugeben, die nach den Prinzipien der Digitaltechnik arbeitet und somit weitgehend aus digitalen Teilschaltungen aufgebaut ist. Dabei soll die Ansprechzeit der Schaltung kleiner als eine Sekunde sein, z.B. 800 ms betragen, und die Durchsageerkennung soll unempfindlich gegenüber Rauschen sein.

In der eigenen älteren europäischen Anmeldung EP-A-0119280, veröffentlicht am 26.9.1984, ist eine integrierte Schaltung zur Decodierung von Verkehrsfunk-Bereichskennsignalen beschrieben, der eine für diesen Zweck modifizierte, mit der Erfindung vergleichbare Aufgabe zugrundeliegt. Die Erfindung greift bei der Lösung der ihr gestellten Aufgabe auf einige Teilschaltungen der älteren Anordnung zurück, die Gesamtanordnung entsprechend der Erfindung ist jedoch offensichtlich eine andere als die der älteren Anmeldung, was sich ohne weiteres aus der unterschiedlichen Zweckbestimmung ergibt. Auch in der DE-A 1-3 233 829 ist eine solche integrierbare Schaltungsanordnung beschrieben, bei der - anders als bei der erfinderischen Lösung - über einen Vergleich eines digital erzeugten synthetischen Signals mit dem Eingangssignal die in der Amplitudenmodulation enthaltene Schaltinformation gewonnen wird.

Die Erfindung und ihre Vorteile werden nun anhand der Figuren der Zeichnung näher erläutert.
Fig. 1 zeigt in Form eines Blockschaltbilds den Aufbau eines Ausführungsbeispiels der Erfindung,
Fig. 2 zeigt schematisch die Resonanzkurven der bei der Erfindung verwendeten Resonanzfilter, und
Fig. 3 zeigt schematisch die Lage der Resonanzkurven nach Fig. 2 für den Fall, dass zwei Durchsage-Kennsignale zu verarbeiten sind.

Als Ausführungsbeispiel ist in Fig. 1 das Blockschaltbild einer integrierten Schaltung zur Decodierung von Verkehrsfunk-Durchsage-Kennsignalen nach der Erfindung gezeigt. Zur weiteren Demodulation und Analog-Digital-Wandlung ist das demodulierte Rundfunksignal ds, das mittels eines üblichen Rundfunkempfängers gewonnen wird, der Mischstufe ms zugeführt, deren Mischsignal-Frequenz fm grösser als die Summe aus der Durchsagefrequenz fa und aus deren Trägerfrequenz ist. Bezogen auf das in den eingangs genannten beiden Zeitschriften beschriebene System bedeutet dies, dass die Mischsignalfrequenz grösser als 57,125 kHz sein soll. Mittels der Mischstufe ms wird das dem Trägersignal aufmodulierte Durchsagekennsignal in eine niederfrequente Lage umgesetzt.

Der Ausgang der Mischstufe ms liegt über das analoge Tiefpassfilter af am Eingang des Analog-Digital-Wandlers aw, dem das Taktsignal ft zugeführt ist. Die obere Grenzfrequenz des Tiefpassfilters af ist höchstens gleich der halben Frequenz des Abtastsignals des Analog-Digital-Wandlers aw, und sein Ausgang liegt am Eingang des digitalen Betragsbildners br. Dieser bildet den im mathematischen Sinne definierten Betrag des Eingangssignals, d.h. sein Ausgangssignal ist immer positiv und entspricht sowohl bei positivem als auch bei negativem Eingangssignal dem jeweiligen reinen Zahlenwert; sowohl die Zahl - -7 als auch die Zahl + wird also zu + 7.

Am Ausgang des Betragsbildners br entsteht das Digitalsignal x in Basisband-Lage, und dieses ist für die Durchsagefrequenz fa bzw. die um höchstens + 1 % bzw. -1 % davon abweichende Frequenz fb, fc mit dem ersten bzw. zweiten bzw. dritten Signalweg a, b, c verbunden. Diese bestehen jeweils in Signalflussrichtung aus dem digitalen Resonanzfilter ra, rb, rc für die entsprechende Frequenz fa, fb, fc als deren Resonanzfrequenz, dem digitalen Betragsbildner ba, bb, bc und dem digitalen Tiefpass pa, pb, pc. Dessen jeweilige obere Grenzfrequenz ist kleiner als die doppelte Durchsagefrequenz fa, und die drei Resonanzfilter ra, rb, rc haben die gleiche Bandbreite und die gleiche Resonanzüberhöhung, wie dies die Fig. 2 veranschaulicht.

Am Ausgang des Betragsbildners br liegt andererseits die Reihenschaltung des ersten und des zweiten weiteren digitalen Tiefpasses p1, p2, dessen jeweilige obere Grenzfrequenz gleich der der digitalen Tiefpässe pa, pb, pc bzw. gleich der der Einschwingzeitkonstanten der Resonanzfilter ra, rb, rc entsprechenden Frequenz ist. Auf diese folgt in je einem Parallelzweig der Konstantenmultiplizierer m1 bzw. m2.

Der erste Signalweg a führt zum jeweiligen Minuend-Eingang m des ersten, zweiten, dritten und vierten Komparators k1, k2, k3, k4, von denen der Subtrahend-Eingang s des ersten und des zweiten Komparators k1, k2 am Ausgang des ersten bzw. zweiten Konstantenmultiplizierers m1, m2 und der Subtrahend-Eingang s des dritten bzw. vierten Komparators k3, k4 am Ausgang des zweiten bzw. des dritten Signalwegs b, c liegt. Der Minuend-grösser-Subtrahend-Ausgang m > s des ersten Komparators k1 liegt am S-Eingang des RS-Speicherflipflops ff, an dessen Q-Ausgang das binäre Durchsagekennsignal dk abzunehmen ist, und der jeweilige Minuend-kleiner-Subtrahend-Ausgang m < s des zweiten, des dritten bzw. des vierten Komparators k2, k3, k4 liegt über das ODER-Gatter og am R-Eingang des RS-Speicherflipflops ff.

Die Konstante d1, d2 des jeweiligen Konstantenmultiplizierers m 1, m2 ist jeweils kleiner als eins und gleich dem Nenn-Modulationsgrad des Durchsagekennsignals bzw. gleich einem vorgebbaren Bruchteil des Nenn-Modulationsgrades.

Die Fig. 3 zeigt, dass die Anordnung nach der Erfindung auch bei mehreren gesendeten Durchsagefrequenzen angewendet werden kann, wie dies beispielsweise für eine in den USA übliche Norm zutrifft. In diesem Falle sind die 'drei Signalwege a, b, c, die ihnen zugeordneten Komparatoren k1...k4 und das RS-Speicherflipflop ff doppelt vorzusehen mit jeweiliger entsprechender Frequenzbemessung.

Auch der gemeinsame Schaltungsteil ist dann im Hinblick auf die höchste vorkommende Durchsagefrequenz zu bemessen. Für eine derartige Anordnung ist in Fig 3 der Verlauf der Resonanzkurven der dann vorhandenen sechs Resonanzfilter gezeigt, deren Resonanzfrequenz mit fa1, fb1, fc1; fa2, fb2, fc2 bezeichnet sind.

Mittels des Betragsbildners br, der, einer Gleichrichterbrücke bei analogen Signalen vergleichbar, eine Doppelweg-Gleichrichtung vornimmt, wird die Trägeramplitude, der das Durchsagesignal aufmoduliert ist, gemessen. Gleichzeitig wird die Durchsagefrequenz demoduliert. Die drei Signalwege a, b, c dienen als selektive Pegelmesser, wobei der Signalweg a die Durchsagefrequenz misst und die beiden Signalwege b, c dazu eng benachbarte Störsignale detektieren. Nur bei einem Eingangssignal an den drei Signalwegen mit einer Frequenz zwischen den Schnittpunkten x, y der Resonanzkurve des Resonanzfilters ra mit der jeweiligen Resonanzkurve der beiden anderen Resonanzfilter ist das Ausgangssignal am Signalweg a grösser als das an den beiden anderen Signalwegen b, c. Durch Vergleich mittels der Komparatoren k3, k4 wird dann festgestellt und festgehalten, ob die Frequenz des Eingangssignals im Bereich zwischen x und y liegt.

Mittels des Komparators k1 wird das RS-Speicherflipflop ff gesetzt, wenn das Ausgangssignal am Signalweg a grösser als das mittels der Tiefpässe p 1, p2 gefilterte und mit dem Faktor d 1 multiplizierte Ausgangssignal des Betragsbildners br ist. Das Rücksetzen des Flipflops ff erfolgt mittels der Komparatoren k2...k4 und des ODER-Gatters og jeweils dann, wenn eines der Ausgangssignale der Signalwege b, c grösser ist als das des Signalwegs a oder dieses Ausgangssignals kleiner wird als das mittels der Tiefpässe p1, p2 gefilterte und mit dem Faktor d2 multiplizierte Ausgangssignal des Betragsbildners br. Mit dem Faktor d2 lässt sich also eine Schaltungshysterese einstellen.

Die Erfindung lässt sich besonders vorteilhaft in Form integrierter Halbleiterschaltungen realisieren. Da sie ausschliesslich, jedenfalls was die Teilschaltungen hinter dem Analog-Digital-Wandler aw betrifft, nach digitalen Schaltungsprinzipien arbeitet, sind die für digitale Signalverarbeitung üblichen Halbleiterschaltungsfamilien anwendbar, wovon insbesondere die sogenannten MOS-integrierten Schaltungen anwendbar sind, d.h. integrierte Isolierschicht-Feldeffekt-Transistorschaltungen. Ferner ergibt sich der Vorteil, dass durch die erfindungsgemässe Bemessung hinsichtlich der im Ein-Prozent-Bereich benachbarten Resonanzfrequenzen der Resonanzfilter eine sehr gute Störbefreiung und sichere Durchsagefrequenz-Erkennung erreicht wird. Eine derartig enge Resonanzfrequenz-Bemessung bei analogen Resonanzfiltern wäre nur mit beträchtlichem Aufwand zu erreichen.

## Patentansprüche

1. Integrierte Schaltung zur Decodierung von Verkehrsfunk-Durchsage-Kennsignalen, deren Frequenz, die Durchsagefrequenz (fa), die Information für eine Verkehrsdurchsage ist und die in Form eines damit amplitudenmodulierten Trägersignals in einem empfangenen und mit einem üblichen Rundfunkempfänger bereits demodulierten Rundfunksignal (ds) enthalten sind, gekennzeichnet durch folgende Merkmale:
- aus dem demodulierten Rundfunksignal (ds) ist durch weitere Demodulation und Analog-Digital-Wandlung ein Digitalsignal (x) in Basisband-Lage erzeugt,
- das Digitalsignal (x) ist für jede Durchsagefrequenz (fa; fa1, fa2) bzw. je eine am höchstens + 1 % bzw. -1 % davon abweichende Frequenz (fb, fc; fb1, fb2; fcl, fc2) einem ersten bzw. einem zweiten bzw. dritten Signalweg (a, b, c) zugeführt, der in Signalflussrichtung aus einem digitalen Resonanzfilter (ra, rb, rc) für die entsprechende Frequenz (fa, fb, fc; fal, fb1, fc1; fa2, fb2, fc3) als deren Resonanzfrequenz, einem digitalen Betragsbildner (ba, bb, bc) und einem digitalen Tiefpass (pa, pb, pc) besteht, dessen jeweilige obere Grenzfrequenz kleiner als die doppelte Durchsagefrequenz (fa) ist, und welche drei Resonanzfilter (ra, rb, rc) die gleiche Bandbreite und die gleiche Resonanzüberhöhung haben,
- das Digitalsignal (x) ist der Reihenschaltung eines ersten und eines zweiten weiteren digitalen Tiefpasses (p1, p2) zugeführt, dessen jeweilige obere Grenzfrequenz gleich der der digitalen Tiefpässe (pa, pb, pc) bzw. gleich der der Einschwingzeitkonstanten der Resonanzfilter (ra, rb, rc) entsprechenden Frequenz ist,
- der erste Signalweg (a) führt zum jeweiligen Minuend-Eingang (m) eines ersten, eines zweiten, eines dritten und eines vierten digitalen Komparators (k1, k2, k3, k4), von denen der Subtrahend-Eingang (s) des ersten Komparators (k1) über einen ersten Konstantenmultiplizierer (m1) und der des zweiten Komparators (k2) über einen zweiten Konstantenmultiplizierer (m2) am Ausgang des zweiten weiteren Tiefpasses (p2) und der Subtrahend-Eingang (s) des dritten bzw. des vierten Komparators (k3, k4) am Ausgang des zweiten bzw. des dritten Signalwegs (b, c) liegt,
- der Minuend-grösser-Subtrahend-Ausgang (m > s) des ersten Komparators (k1) liegt am S-Eingang eines RS-Speicherflipflops (ff), an dessen Q-Ausgang das binäre Durchsagekennsignal (dk) abzunehmen ist,
- der jeweilige Minuend-kleiner-Subtrahend-Ausgang (m<s) des zweiten, des dritten bzw. des vierten Komparators (k2, k3, k4) liegt über ein ODER-Gatter (og) am R-Eingang des RS-Speicherflipflops (ff), und
- die Konstante (d1, d2) des jeweiligen Konstantenmultiplizierers (m 1, m2) ist jeweils kleiner als eins und gleich dem Nenn-Modulationsgrad des Durchsagekennsignals bzw. gleich einem vorgebbaren Bruchteil des Nenn-Modulationsgrads.

2. Integrierte Schaltung nach Anspruch 1, gekennzeichnet durch folgende Merkmale zur weiteren Demodulation und Analog-Digital-Wandlung:
- das demodulierte Rundfunksignal (ds) ist einer Mischstufe (ms) zugeführt, deren Mischsignal-Frequenz (fm) grösser als die Summe aus der Durchsagefrequenz und deren Trägerfrequenz (fa) ist, und
- der Ausgang der Mischstufe (ms) liegt über ein analoges Tiefpassfilter (af) am Eingang eines Analog-Digital-Wandlers (aw), welches analoge Tiefpassfilter (af) eine obere Grenzfrequenz höchstens gleich der halben Frequenz des Abtastsignals (ft) des Analog-Digital-Wandlers (aw) hat, dessen Ausgang am Eingang eines weiteren digitalen Betragsbildners (br) liegt.

## Claims

1. Integrated circuit for decoding traffic information message tone signals whose frequency, the message tone frequency (fa), is the information marking a traffic information message, and which are contained, in the form of a carrier amplitude- modulated therewith, in a received broadcast signal (ds) demodulated with a conventional radio receiver, characterized by the following features:
- from the demodulated broadcast signal (ds), a digital signal (x) in the baseband is derived by further demodulation and analog-to-digital conversion;
- the digital signal (x) is applied to a first signal path (a) for each message tone frequency (fa; fa1, fa2) and to second and third signal paths (b, c) for frequencies (fb, fc; fb1, fb2; fc1, fc2) differing from said message tone frequency by a maximum of + 1 % and - %, respectively, each of said signal paths consisting of a tandem arrangement of a digital filter (ra, rb, rc) tuned to the respective frequency (fa, fb, fc; fa1, fb1, fc1; fa2, fb2, fc2) and having the same bandwidth and the same resonant rise, a digital absolute-value stage (ba, bb, bc), and a digital low-pass filter (pa, pb, pc) having an upper cutoff frequency lower than twice the message tone frequency (fa);
- the digital signal (x) is fed to a series combination of a first additional digital low-pass filter (p 1 ), having an upper cutoff frequency equal to that of the digital low-pass filters (pa, pb, pc), and a second additional digital low-pass filter (p2), having an upper cutoff frequency equal to the frequency corresponding to the transient-time constant of the tuned filters (ra, rb, rc);
- the first signal path (a) leads to the minuend inputs (m) of first, second, third, and fourth digital comparators (k 1, k2, k3, k4) of which the first and second comparators (k1, k2) have their subtrahend inputs (s) connected to the output of the second additional low-pass filter (p2) via a first constant multiplier (m1) and to the output of a second constant multiplier (m2), respectively, while the subtrahend inputs (s) of the third and fourth comparators (k3, k4) are connected to the outputs of the second signal path (b) and the third signal path (c), respectively;
- the minuend-greater-than-subtrahend output (m > s) of the first comparator (k 1) is coupled to the S input of an RS flip-flop (ff) providing the binary message tone signal (dk) at its Q output;
- the minuend-smaller-than-subtrahend outputs (m < s) of the second, third, and fourth comparators (k2, k3, k4) are coupled through an OR gate (og) to the R input of the RS flip-flop (ff), and
- the constants (d 1, d2) are smaller than one, and that of the first constant multiplier (m 1 ) is equal to the nominal modulation factor of the message tone signal, while that of the second constant multiplier (m2) is equal to a presettable fraction of the nominal modulation factor.

2. An integrated circuit as claimed in claim 1, characterized by the following features for further demodulation and analog-to-digital conversion:
- the demodulated broadcast signal (ds) is fed to a mixer (ms) to which a local-oscillator frequency (fm) higher than the sum of the message tone frequency (fa) and the carrier frequency of the message tone signal is applied, and
- the output of the mixer (ms) is coupled to the input of an analog-to-digital converter (aw) through an analog low-pass filter (af) having a maximum upper cutoff frequency equal to half the frequency of the sampling signal (ft) of the analog-to-digital converter (aw), whose output is connected to the input of an additional digital absolute-value stage (br).

## Revendications

1. Circuit intégré pour le décodage de signaux d'identification de message dont la fréquence, dite fréquence de message (fa), est l'information caractérisant un message de radioguidage et qui sont contenus, sous la forme d'une onde porteuse modulée en amplitude par ceux-ci, dans un signal radiodiffusé (ds) reçu et démodulé par un récepteur radio courant, caractérisé en ce que:
- un signal numérique en bande de base (x) est obtenu à partir du signal radiodiffusé démodulé (ds) par démodulation additionnelle et conversion analogique-numérique;
- le signal numérique (x) est appliqué à un premier, à un deuxième et à un troisième trajet de signal (a, b, c), d'une part, pour chaque fréquence de tonalité de message (fa; fa1, fa2) et, d'autre part, pour des fréquences (fb, fc; fb1, fb2; fc1, fc2) différant respectivement de la fréquence de la tonalité de message de + 1 % et -1 % au plus, chacun de ces trajets de signal étant constitué, dans le sens de progression du signal, d'un filtre accordé numérique (ra, rb, rc) accordé sur la fréquence correspondante (fa, fb, fc; fa1, fb1, fc1; fa2, fb2, fc2), un étage de valeur absolue numérique (ba, bb, bc) et un filtre passe-bas numérique (pa, pb, pc) ayant une fréquence de coupure supérieure inférieure à deux fois la fréquence de message (fa), les trois filtres accordés (ra, rb, rc), ayant la même largeur de bande et le même facteur de résonance;
- le signal numérique (x) est appliqué à un agencement en série d'un premier et d'un deuxième filtre passe-bas numérique additionnel (p 1, p2) ayant des fréquences de coupure supérieures respectivement égales à celle du filtre passe-bas numérique (pa, pb, pc) et à la fréquence correspondant à la constante de temps de transition des filtres accordés (ra, rb, rc);
- le premier trajet de signal (a) conduit à l'entrée de terme principal (m) de premier, deuxième, troisième et quatrième comparateurs numériques (k1, k2, k3, k4) parmi lesquels l'entrée de terme à soustraire (s) du premier comparateur (k1) est connectée, par un premier multiplicateur par une constante (m1), à à la sortie du deuxième filtre passe-bas additionnel (p2) et celle du deuxième comparateur (k2) est connecté à la sortie du deuxième filtre passe-bas additionnel (p2) par l'intermédiaire d'un deuxième multiplicateur par une constante (m2), tandis que les entrées de terme à soustraire (s) des troisième et quatrième comparateurs (k3, k4) sont respectivement connectées aux sorties du deuxième trajet de signal (b) et du troisième trajet de signal (c);
- la sortie de terme principal supérieur au terme à soustraire (m > s) du premier comparateur (k1) est couplée à l'entrée S d'une bascule RS (ff) fournissant le signal de message binaire (dk) sur sa sortie Q;
- les sorties de terme principal inférieur au terme à soustraire (m<s) des deuxième, troisième et quatrième comparateurs (k2, k3, k4) sont couplées, par une porte OU (og) à l'entrée R de la bascule RS (ff), et
- les constantes (d 1, d2) des multiplicateurs par une constante (m 1, m2) sont chacune inférieure à un et, l'une, égale au facteur de modulation nominal du signal d'identification de message, tandis que l'autre est égale à une fraction préréglable du facteur de modulation nominal.

2. Circuit intégré selon la revendication 1, caractérisé en ce que, pour la démodulation additionnelle et la conversion analogique-numérique:
- le signal radiodiffusé démodulé (ds) est fourni à un mélangeur (ms) auquel est appliquée la fréquence (fm) d'un oscillateur local, supérieure à la somme de la fréquence de message (fa) et de sa fréquence porteuse, et
- la sortie du mélangeur (ms) est couplée à l'entrée d'un convertisseur analogique-numérique (aw) par l'intermédiaire d'un filtre passe-bas analogique (af) ayant une fréquence de coupure supérieure égale au plus à la moitié de la fréquence du signal d'échantillonnage (ft) du convertisseur analogique-numérique (aw), dont la sortie est connectée à l'entrée d'un étage de valeur absolue numérique additionnel (br).
